# EUROPÄISCHE PATENTANMELDUNG

(11) **EP 4 424 942 A1**
(43) Veröffentlichungstag der Anmeldung: **04.09.2024**
(21) Anmeldenummer: 24160566.6
(22) Anmeldetag: 29.02.2024
(51) Int. Cl.: E03F 5/04

(54) **ENTWÄSSERUNGSRINNE UND VERWENDUNG EINER ENTWÄSSERUNGSRINNE IN EINER SANITÄREINRICHTUNG, INSBESONDERE DUSCHEINRICHTUNG**

(30) Priorität: 02.03.2023 DE 102023105166
(71) Anmelder: ACO Ahlmann SE & Co. KG, 24782 Büdelsdorf (DE)
(72) Erfinder:
(74) Vertreter: Kilchert, Jochen

(57) **Zusammenfassung**

Eine Entwässerungsrinne (10) für Sanitäreinrichtungen, insbesondere Duscheinrichtungen, mit einem sich in einer Längsrichtung (v) erstreckenden Rinnenkörper (11) umfassend:
- wenigstens einen ersten Rinnenabschnitt (12), der einen Boden (13) und wenigstens zwei an dem Boden einander gegenüber angeordnete Seitenwände (14) aufweist, wobei der erste Rinnenabschnitt (12) wenigstens eine Wärmetauschereinheit zur Wärmerückgewinnung (100) aufnehmen soll; und
- wenigstens einen zweiten Rinnenabschnitt (15) mit einem Aufnahmebereich (16) zur Aufnahme eines Rinnenabdeckelements (17), wobei der zweite (15) an den ersten Rinnenabschnitt (12) oberhalb angrenzt, wobei
der Rinnenkörper (11) sich zwischen erstem (12) und zweitem (15) Rinnenabschnitt verengt, so dass der Aufnahmebereich des zweiten Rinnenabschnitts (15) quer zur Längsrichtung innerhalb der Seitenwände (14) des ersten Rinnenabschnitts (12) angeordnet ist.

## Beschreibung

Die Erfindung betrifft eine Entwässerungsrinne und die Verwendung einer Sanitäreinrichtung, insbesondere Duscheinrichtung, mit einer solchen Entwässerungsrinne. Eine Entwässerungsrinne nach dem Oberbegriff des Patentanspruchs 1 ist beispielsweise aus der DE 20 2015 008 662 U1 bekannt.

Es ist allgemein bekannt, dass in Sanitäreinrichtungen Rinnensysteme zum Abführen von Wasser eingesetzt werden. Solche Rinnensysteme dienen zum Entwässern von Bodenoberflächen und sind derart in den Böden versenkt verbaut, dass abzuführendes Wasser von der Bodenoberfläche aufgenommen und abgeleitet wird. Insbesondere bei dem Einsatz von Entwässerungsrinnen in Duschen, bspw. Einzelduschen und Sammelduschen, ist es herkömmlich, die Entwässerungsrinnen im Wesentlichen mit der Bodenoberfläche bündig zu verbauen. Der von außen sichtbare Teil der Entwässerungsrinnen soll dabei für den Benutzer optisch ansprechend sein.

Des Weiteren wird an Entwässerungsrinnen für Duscheinrichtungen oftmals die Anforderung gestellt, die durch das abzuführende Wasser verlorene Wärme rückzugewinnen. Beispielsweise ist aus der eingangs genannten DE 20 2015 008 662 U1 eine Duschrinne bekannt, die in einem Doppelmantel um den Rinnenkörper einen Wärmetauscher aufweist. Der Wärmetauscher weist mehrere Rohre für ein Wärmeübertragungsmedium auf, die an wenigstens einer Wand des Rinnenkörpers anliegen. Die Duschrinne umfasst im verbauten Zustand einen von außen sichtbaren Bereich, in dem ein Abdeckelement angeordnet werden kann, das sehr groß bzw. breit ist. Dies ist bedingt durch eine große Breite des Rinnenkörpers mit dem Doppelmantel, um den Wärmetauscher aufzunehmen. Die Duschrinne weist kein ästhetisches Erscheinungsbild, sondern wirkt eher plump.

Der Erfindung liegt die daher Aufgabe zu Grunde, eine Entwässerungsrinne anzugeben, die einerseits die Aufnahme einer Funktionseinheit zur Wärmerückgewinnung ermöglicht und andererseits im verbauten Zustand ein optisch ansprechendes Design aufweist. Ferner liegt der Erfindung die Aufgabe zu Grunde, die Verwendung einer solchen Entwässerungsrinne in einer Sanitäreinrichtung anzugeben.

Erfindungsgemäß wird diese Aufgabe im Hinblick auf die Entwässerungsrinne durch den Gegenstand des Anspruchs 1 gelöst. Hinsichtlich der Verwendung einer Sanitäreinrichtung mit einer solchen Entwässerungsrinne wird die vorstehend genannte Aufgabe durch den Gegenstand des Anspruchs 15 gelöst.

Konkret wird die Aufgabe durch eine Entwässerungsrinne für Sanitäreinrichtungen, insbesondere Duscheinrichtungen, gelöst, wobei die Entwässerungsrinne einen sich in einer Längsrichtung erstreckenden Rinnenkörper aufweist, der Folgendes umfasst:
- wenigstens einen ersten Rinnenabschnitt, der einen Boden und wenigstens zwei an dem Boden einander gegenüber angeordnete Seitenwände aufweist, wobei der erste Rinnenabschnitt dazu angepasst ist, wenigstens eine Wärmetauschereinheit zur Wärmerückgewinnung aufzunehmen; und
- wenigstens einen zweiten Rinnenabschnitt mit einem Aufnahmebereich zur Aufnahme eines Rinnenabdeckelements, der an den ersten Rinnenabschnitt oberhalb angrenzt.

Erfindungsgemäß weist der Rinnenkörper wenigstens eine Hinterschneidung auf, durch die der Aufnahmebereich des zweiten Rinnenabschnitts quer zur Längsrichtung innerhalb wenigstens einer der Seitenwände, insbesondere beider Seitenwände, des ersten Rinnenabschnitts angeordnet ist.

Die Erfindung hat den wesentlichen Vorteil, dass der Rinnenkörper zwei Rinnenabschnitte unterschiedlicher Breite aufweist. Durch die Hinterschneidung des Rinnenkörpers liegt der Aufnahmebereich des zweiten Rinnenabschnitts quer zur Längsrichtung des Rinnenkörpers innerhalb des einer der beiden Seitenwände des ersten Rinnenabschnitts. Die Hinterschneidung des Rinnenkörpers ermöglicht also einen Versatz des Aufnahmebereichs des zweiten Rinnenabschnitts zur Rinnenmitte hin. Mit anderen Worten umfasst der Rinnenkörper durch die Hinterschneidung wenigstens einen Versprung, durch den der Aufnahmebereich für das Rinnenabdeckelement quer zur Längsrichtung innerhalb einer der beiden Seitenwände liegt. Oder anders gesagt, umfasst der Rinnenabschnitt durch die Hinterschneidung eine Querschnittseinschnürung. Dadurch ist die Breite des Aufnahmebereichs des zweiten obenliegenden Rinnenabschnitts zur Längsrichtung des Rinnenkörpers in Bezug auf die Breite des ersten darunterliegenden Rinnenabschnitts verkleinert.

Vorzugsweise weist der Rinnenkörper wenigstens eine Hinterschneidung auf der Seite beider Seitenwände derart auf, dass der Aufnahmebereich des zweiten Rinnenabschnitts quer zur Längsrichtung innerhalb der beiden Seitenwände des ersten Rinnenabschnitts angeordnet ist. Mit anderen Worten ist bevorzugt der Aufnahmebereich beidseitig quer zur Längsrichtung derart zur Rinnenmitte hin versetzt, dass der Aufnahmebereich für das Rinnenabdeckelement vollständig innerhalb der Seitenwände des ersten Rinnenabschnitts angeordnet ist.

Im verbauten Zustand der Entwässerungsrinne ist der Aufnahmebereich des zweiten Rinnenabschnitts von außen sichtbar. Dieser kann bündig mit einer Bodenfläche, bspw. einer Sanitäreinrichtung, insbesondere einer Duscheinrichtung, abschließen. Durch die im Vergleich zum ersten Rinnenabschnitt verringerte Breite ist ein schmales und schlichtes Design des Aufnahmebereichs des zweiten Rinnenabschnitts und somit eines darin aufgenommenen Rinnenabdeckelements ermöglicht. Besonderes optisch ansprechend ist, wenn der Aufnahmebereich bzw. das darin aufgenommene Rinnenabdeckelement ein schmales, längliches Erscheinungsbild aufweisen. Die erfindungsgemäße Entwässerungsrinne ermöglicht ein solches Erscheinungsbild.

Der zweite Rinnenabschnitt ist auf dem ersten Rinnenabschnitt angeordnet. Mit anderen Worten sind die beiden Rinnenabschnitte übereinander angeordnet. Der zweite Rinnenabschnitt schließt an dem ersten Rinnenabschnitt oben an. Oder anders gesagt, grenzt der erste Rinnenabschnitt an den zweiten Rinnenabschnitt unten an. Die Richtungsangaben "oben", "unten", "oberhalb" und "unterhalb" beziehen sich auf die Einbaulage der Entwässerungsrinne, insbesondere des Rinnenkörpers.

Der erste Rinnenabschnitt, der bspw. wenigstens eine Wärmetauschereinheit zur Wärmerückgewinnung aufnimmt, ist im verbauten Zustand der Entwässerungsrinne unterhalb der Bodenfläche angeordnet. Der erste Rinnenabschnitt ist von der Bodenfläche überdeckt und somit von außen nicht sichtbar. Für das äußere Erscheinungsbild der Entwässerungsrinne ist somit der erste Rinnenabschnitt unerheblich, da dieser unter der Bodenfläche liegt.

Die Erfindung hat den weiteren Vorteil, dass durch die Hinterschneidung des Rinnenkörpers der erste Rinnenabschnitt eine größere Breite als der Aufnahmebereich des zweiten darüberliegenden Rinnenabschnitts aufweist. Der erste Rinnenabschnitt stellt somit einen ausreichend breiten Innenraum bereit, in dem bspw. wenigstens eine Wärmetauschereinheit und/oder eine Siphoneinheit Platz finden.

Im Rahmen der Anmeldung entsprechen die Breiten der Rinnenabschnitte deren Querschnittsbreiten. Mit anderen Worten entsprechen die Breiten der Rinnenabschnitte deren Breiten quer zur Längsrichtung des Rinnenkörpers.

Der erste Rinnenabschnitt und/oder der zweite Rinnenabschnitt sind vorzugsweise entlang des Rinnenkörpers längsverlaufend ausgebildet. Bevorzugt ist, wenn die beiden gegenüberliegenden Seitenwände und der Boden des ersten Rinnenabschnitts in Längsrichtung des Rinnenkörpers, insbesondere parallel, verlaufen. Des Weiteren ist bevorzugt, wenn der Aufnahmebereich des zweiten Rinnenabschnitts in Längsrichtung des Rinnenkörpers verläuft.

Die erfindungsgemäße Entwässerungsrinne kommt vorzugsweise in einer Sanitäreinrichtung zum Einsatz. Besonders bevorzugt kommt die Entwässerungsrinne als Duschrinne in einer Duscheinrichtung zum Einsatz. Insbesondere kann hier die Entwässerungsrinne als Einzelduschrinne oder Sammelduschrinne verwendet werden. Andere Anwendungsgebiete sind möglich.

Bevorzugte Ausführungsformen der Erfindung sind in den Unteransprüchen angegeben.

Bei einer bevorzugten Ausführungsform weist der Aufnahmebereich des zweiten Rinnenabschnitts quer zur Längsrichtung eine äußere Breite auf, die kleiner als eine Breite, insbesondere innere und/oder äußere Breite, des ersten Rinnenabschnitts ist. Die äußere Breite des Aufnahmebereichs des zweiten Rinnenabschnitts entspricht der maximalen Breite des Aufnahmebereichs quer zur Längsrichtung. Es ist optisch ansprechend, wenn der Aufnahmebereich entlang seiner Längserstreckung eine gleichbleibende äußere Breite aufweist. Besonders bevorzugt, ist die äußere Breite des Aufnahmebereichs kleiner als eine innere Breite des ersten Rinnenabschnitts. Die innere Breite des ersten Rinnenabschnitts entspricht der Breite des Innenraums, der durch die beiden Seitenwände quer zur Längsrichtung begrenzt ist. Bevorzugt ist die äußere Breite des Aufnahmebereichs des zweiten Rinnenabschnitts kleiner als die lichte Weite des ersten Rinnenabschnitts, insbesondere des Innenraums des ersten Rinnenabschnitts. Der Aufnahmebereich für das Rinnenabdeckelement ist somit schmal ausgestaltet und weist daher ein ästhetisches Design auf.

Bei einer weiteren bevorzugten Ausführungsform ist die Hinterschneidung eine zur Rinnenmitte hin verlaufende Einformung, die zwischen dem ersten und dem zweiten Rinnenabschnitt ausgebildet ist. Bei dieser Ausführungsform gehen die Seitenwände des ersten Rinnenabschnitts in den zweiten darüberliegenden Rinnenabschnitt, insbesondere kontinuierlich, über. Die Einformung ist vorzugsweise an einer der beiden Seitenwände des ersten Rinnenabschnitts ausgebildet. Ist die Hinterschneidung auf beiden Seiten des Rinnenkörpers ausgebildet, weisen beide Seitenwände des ersten Rinnenabschnitts eine solche Einformung auf. Durch die Anordnung der Hinterschneidung zwischen dem ersten und zweiten Rinnenabschnitt weist der Rinnenkörper vorzugsweise einen flaschenförmigen, insbesondere flaschenhalsförmigen, Querschnitt auf. Die Einformung hat den Vorteil, dass sie mittels entsprechender Werkzeuge schnell und einfach herstellbar ist. Bevorzugt ist die Einformung durch ein Umformen einer der Seitenwände, insbesondere beider Seitenwände, gebildet.

Bevorzugt umfasst der Aufnahmebereich des zweiten Rinnenabschnitts wenigstens eine sich zur Rinnenmitte hin ersteckende Schulter zur Auflage des Rinnenabdeckelements, die durch die Hinterschneidung gebildet ist. Vorzugsweise weist der Aufnahmebereich je eine Schulter auf der Seite einer der Seitenwände des ersten Rinnenabschnitts auf. Mit anderen Worten weist der Aufnahmebereich zwei in Bezug auf die/eine Rinnenmitte gegenüberliegende Schultern auf. Die Schulter hat den Vorteil, dass das Rinnenabdeckelement einfach in den Aufnahmebereich einsetzbar ist. Die Schulter stellt eine Begrenzung nach unten für das Rinnenabdeckelement dar. Bevorzugt begrenzt die Schulter eine Einsetztiefe des Rinnenabdeckelements. Die Schulter ist vorzugsweise dazu ausgebildet, das Rinnenabdeckelement formschlüssig und/oder kraftschlüssig zu halten.

Die Schulter weist vorzugsweise wenigstens eine Auflagefläche auf, die zur Rinnenmitte hin schräg verlaufend ausgerichtet ist. An der Auflagefläche liegt vorzugsweise im verbauten Zustand das/ein Rinnenabdeckelement an. Die Auflagefläche ermöglicht ein direktes Anliegen des Rinnenabdeckelements. Zusätzlich oder alternativ kann das Rinnenabdeckelement an der Auflagefläche indirekt anliegen. Die Auflagefläche kann neben der reinen Auflage- und Haltefunktion auch eine Dichtfunktion übernehmen. Mit anderen Worten kann die Auflagefläche auch als Dichtfläche dienen.

Bei einer bevorzugten Ausführungsform weist der Rinnenkörper wenigstens einen dritten Rinnenabschnitt auf, der an den zweiten Rinnenabschnitt anschließt, wobei der zweite Rinnenabschnitt zwischen dem ersten und dritten Rinnenabschnitt angeordnet ist. Der dritte Rinnenabschnitt bietet den Vorteil, dass die Entwässerungsrinne tiefer in eine Bodenfläche eingebaut werden kann. Der dritte Rinnenabschnitt dient vorzugsweise als Aufstockelement, um die Rinnenhöhe zu vergrößern. Der dritte Rinnenabschnitt ist mit anderen Worten vorzugsweise auf dem zweiten Rinnenabschnitt angeordnet. Vorzugsweise bildet der dritte Rinnenabschnitt wenigstens einen Zulauf, insbesondere mit einem Gefälle, für die abzuführende Flüssigkeit, der sich in Längsrichtung wenigstens über den ersten und/oder zweiten Rinnenabschnitt hinauserstreckt. Dies ist insbesondere für den Einsatz der Entwässerungsrinne als Sammelduschrinne von Vorteil, da eine derart erweiterte Rinnenlänge das effiziente Abführen von Flüssigkeiten, insbesondere (Dusch)-wasser, begünstigt.

Der dritte Rinnenabschnitt umfasst vorzugsweise wenigstens einen weiteren Aufnahmebereich für wenigstens ein weiteres Rinnenabdeckelement, insbesondere einen Rost. Zur Abdeckung sowie damit der dritte Rinnenabschnitt angenehm begehbar ist, ist der weitere Aufnahmebereich vorgesehen, der dazu ausgelegt ist, wenigstens ein, bevorzugt aber mehrere, Rinnenabdeckelemente aufzunehmen.

Die Entwässerungsrinne umfasst bevorzugt wenigstens ein Rinnenflansch, insbesondere einen Anschlusskragen, auf, der zum Anschließen einer zur entwässernden Oberfläche, insbesondere Bodenfläche, an dem Aufnahmebereich des zweiten Rinnenabschnitts und/oder an dem weiteren Aufnahmebereich des dritten Rinnenabschnitts außenumlaufend angeordnet ist. Der Rinnenflansch kann vollständig oder teilweise, insbesondere in Abschnitten, umlaufend ausgebildet sein. Die Hinterschneidung, insbesondere die Schulter, des Rinnenkörpers ist vorzugsweise zumindest abschnittsweise zwischen dem Rinnenflansch und dem ersten Rinnenabschnitt ausgebildet. Der Rinnenflansch ermöglicht ein dichtes Anschließen einer Bodenfläche, bspw. eines Duschbodens zumindest oberhalb des ersten Rinnenabschnitts.

Bei einer bevorzugten Ausführungsform weist die Entwässerungsrinne wenigstens ein Rinnenabdeckelement auf, das in dem Aufnahmebereich des zweiten Rinnenabschnitts aufgenommen ist und einen Kanal umfasst, der mit dem ersten Rinnenabschnitt fluidverbunden ist. Durch den Kanal fließt im Betrieb abzuführende Flüssigkeit in den ersten Rinnenabschnitt ein. Bevorzugt bildet der Kanal wenigstens einen Fortsatz mit wenigstens einem Durchgang, der in den ersten Rinnenabschnitt ragt. Das Rinnenabdeckelement ist vorzugsweise Teil einer Siphoneinheit zur geruchsdichten Abdichtung des ersten Rinnenabschnitts gegen den zweiten Rinnenabschnitt. Hier ist von Vorteil, dass das Rinnenabdeckelement einerseits den ersten Rinnenabschnitt abdeckt und andererseits durch den Kanal die Bildung eines Siphons ermöglicht.

Der Durchgang des Kanals kann schlitzförmig ausgebildet sein. Der Durchgang kann sich in Längsrichtung erstrecken. Der Durchgang kann sich über die gesamte Länge, insbesondere in Längsrichtung, des Rinnenabdeckelements erstrecken. Das Rinnenabdeckelement ist vorzugsweise im Wesentlichen oben bündig in dem zweiten Rinnenabschnitt aufgenommen.

Vorzugsweise umfasst das Rinnenabdeckelement wenigstens einen zur Rinnenmitte hin schrägverlaufenden Rand, der in dem Aufnahmebereich des zweiten Rinnenabschnitts an der Schulter, insbesondere der Auflagefläche, aufliegt. Der Rand ist vorzugsweise als wenigstens eine Biegelasche ausgebildet. Der Rand ist vorzugsweise an dem Rinnenabdeckelement außen umlaufend ausgebildet. Der Rand dient zur Auflage an der Auflagefläche der Schulter des Aufnahmebereichs des zweiten Rinnenabschnitts. Über den Rand liegt das Rinnenabdeckelement an der Schulter des Aufnahmebereichs des zweiten Rinnenabschnitts auf. Mit anderen Worten ist das Rinnenabdeckelement durch den Rand in den Aufnahmebereich eingehängt. Ferner stellt der Rand die Anordnung eines Dichtungselements zur Verfügung.

Der schrägverlaufende Rand kann zur Schulter des zweiten Rinnenabschnitts komplementär ausgebildet sein. Mit anderen Worten kann sich der Rand parallel zur Schulter erstrecken. Dies verbessert die Positionierung des Rinnenabdeckelements in dem zweiten Rinnenabschnitt. Besonders vorteilhaft erfolgt durch die komplementäre Ausbildung von Schulter und Rand eine Selbstzentrierung des Rinnenabdeckelements beim Einsetzen, insbesondere Einhängen. Es ist möglich, dass der Rand und/oder die Schulter abschnittsweise komplementär ausgebildet sind. Beispielsweise kann der Rand und/oder die Schulter wenigstens eine Erhöhung zur Anlage umfassen.

Besonders bevorzugt weist das Rinnenabdeckelement über dem Kanal wenigstens eine Vertiefung auf, in der wenigstens ein Siebelement, insbesondere ein Haarsieb, eingesetzt ist. Mit anderen Worten umfasst das Rinnenabdeckelement wenigstens einen abgesetzten Bereich, in dem wenigstens ein Siebelement versenkt angeordnet ist. Das Siebelement hält vorteilhaft Verschmutzungen jeglicher Art zurück, was beispielsweise eine in dem ersten Rinnenabschnitt angeordnete Wärmetauschereinheit vor Verschmutzung schützt. Im Falle des Einsatzes der Entwässerungsrinnen als Duschrinne dient das Siebelement vorwiegend zum Rückhalt von Haaren.

Vorzugsweise ist das Siebelement mit seiner Oberseite bündig, insbesondere flächenbündig, mit einer Oberfläche des Rinnenabdeckelements angeordnet. Besonders bevorzugt weist das Rinnenabdeckelement im Übergang zwischen der Oberfläche und der Vertiefung abgerundete Kanten auf. Dies bietet ein besonders sanftes Gefühl beim Betreten des Rinnenabdeckelements. Das Siebelement und/oder das Rinnenabdeckelement sind bevorzugt so ausgebildet, dass das Siebelement im eingelegten Zustand durch ein Drücken und Aufkippen ("Tipp and Flipp") entnehmbar ist.

Bei einer weiteren bevorzugten Ausführungsform weist die Entwässerungsrinne wenigstens ein Dichtungselement auf, das zwischen dem Rand des zweiten Rinnenabschnitts und der Schulter des zweiten Rinnenabschnitts angeordnet ist. Das Dichtungselement kann wenigstens eine Steckdichtung sein, die auf den Rand aufgesteckt ist. Das Dichtungselement kann ein freies Ende des Randes derart umgreifen, dass es dennoch zumindest abschnittsweise zwischen dem Rand und der Schulter angeordnet ist. Vorzugsweise liegt das Dichtungselement an der Auflagefläche der Schulter und dem Rand an. Durch das Dichtungselement ist der erste Rinnenabschnitt gegen das Abdeckelement geruchsdicht verschlossen.

Das Rinnenabdeckelement kann durch wenigstens eine Verriegelungseinrichtung gegen die Schulter des zweiten Rinnenabschnitts zum Verpressen des/eines Dichtungselements verspannbar oder verspannt sein. Die Verriegelungseinrichtung kann wenigstens eine Schraube, einen Drehverschluss oder dergleichen umfassen. Damit ist das Dichtungselement zwischen dem Rinnenabdeckelement und der Schulter des zweiten Rinnenabschnitts zur verbesserten Abdichtung quetschbar.

Die Entwässerungsrinne weist vorzugsweise wenigstens eine Siphoneinheit mit einem Siphontopf, wobei das Rinnenabdeckelement in den Siphontopf zur Bildung eines Siphons ragt. Bevorzugt ragt der Kanal des Rinnenabdeckelements in den Siphontopf derart ein, dass eine Unterkante des Kanals eine Überlaufkante des Siphontopfs unterragt. Dadurch ist im Betrieb sowie nach erstmaligem Betrieb auch bei Nicht-Benutzung der Entwässerungsrinne ein ständig stehender Flüssigkeitsspiegel, insbesondere Wasserspiegel, in dem Siphontopf ausgebildet oder ausbildbar. Das Rinnenabdeckelement ist bei dieser Ausführungsform teilweise der Siphoneinheit zuzuordnen. Diese Ausführungsform hat den Vorteil, dass kein separates Eintauchelement zur Bildung des Siphons bereitgestellt werden muss. Das multifunktionelle Rinnenabdeckelement trägt somit zur Kompaktheit und Einfachheit der Entwässerungsrinne bei.

Bei einer bevorzugten Ausführungsform umfasst die Entwässerungsrinne wenigstens eine Wärmetauschereinheit, die in dem Rinnenkörper, insbesondere dem/einem Innenraum des ersten Rinnenabschnitts, derart angeordnet ist, dass im Betrieb eine abzuführende Flüssigkeit die Wärmetauschereinheit zumindest abschnittsweise, insbesondere direkt, umströmt. Bei dieser Ausführungsform erfüllt die Entwässerungsrinne die Anforderung, die Wärme aus der abzuführende Flüssigkeit durch Wärmeübertragung rückzugewinnen. Dies ist insbesondere bei der Anwendung der Entwässerungsrinne als Duschrinne von Vorteil, da die Benutzer einer Duscheinrichtung vorwiegend Wasser mit einer angenehmen Temperatur bevorzugen und somit die Wärme aus dem Duschwasser entsprechend nutzbar ist.

Die Wärmetauschereinheit steht im Betrieb mit der abzuführenden Flüssigkeit vorzugsweise in direktem Kontakt. Vorzugsweise ist die Wärmetauschereinheit in Strömungsrichtung der Siphoneinheit nachgeschaltet. Dadurch kommt lediglich gereinigte Flüssigkeit mit der Wärmetauschereinheit in Kontakt. Dies erhöht die Lebensdauer sowie die Effizienz der Wärmeübertragung.

Die Wärmetauschereinheit weist bevorzugt wenigstens einen Wärmeübertagungsabschnitt, insbesondere wenigstens ein Kanalelement für ein Wärmeübertragungsmedium, auf. Der Wärmeübertragungsabschnitt kann mehrere Rohre umfassen, die miteinander verbunden sind, wobei in den Rohren das Wärmeübertragungsmedium fließen kann. Denkbar sind alternativ oder zusätzlich auch, Profilrohre, Kanäle oder dergleichen. Eine solche Wärmetauschereinheit stellt ausreichend große Wärmeübertragungsflächen für einen effizienten Wärmeübergang bereit.

Der Wärmeübertragungsabschnitt verläuft vorzugsweise in Längsrichtung entlang wenigstens einer der Seitenwände des Rinnenkörpers zumindest abschnittsweise. Vorteilhaft ist, wenn der Wärmeübertragungsabschnitt über die gesamte Länge der Seitenwand verläuft. Besonders vorteilhaft ist, wenn wenigstens zwei der Wärmetauschereinheit vorgesehen sind, wobei jeweils eine der Wärmetauschereinheiten an einer der Seitenwände über die gesamte Länge verläuft. Dies steigert die Wärmerückgewinnungsleistung der Entwässerungsrinne.

Die Wärmetauschereinheit umfasst vorzugsweise wenigstens einen Vorlaufanschluss und wenigstens einen Rücklaufanschluss, wobei der Vorlaufanschluss und/oder der Rücklaufanschluss an einer Stirnwand des Rinnenkörpers oder einer der Seitenwände des Rinnenkörpers angeordnet ist. Der Rinnenkörper kann wenigstens einen Ablaufstutzen für die abzuführende Flüssigkeit aufweisen, der an einer Stirnwand des Rinnenkörpers oder einer der Seitenwände des Rinnenkörpers oder an dem Boden des Rinnenkörpers angeordnet ist. Die Entwässerungsrinne ermöglicht eine Vielzahl von Anschlussmöglichkeiten, sodass die Rinne anforderungsspezifisch konfigurierbar ist.

Bei einer erfindungsgemäßen Verwendung der Entwässerungsrinne in einer Sanitäreinrichtung, insbesondere einer Duscheinrichtung, ist die Entwässerungsrinne in einem Boden derart eingesetzt, dass im Gebrauch der Sanitäreinrichtung abzuführende Flüssigkeiten durch die Entwässerungsrinne abläuft, wobei durch wenigstens eine Wärmetauschereinheit eine Wärmerückgewinnung erfolgt. Zu den Vorteilen der Verwendung einer erfindungsgemäßen Entwässerungsrinne wird auf die im Zusammenhang mit der Entwässerungsrinne erläuterten Vorteile verwiesen.

Die Erfindung wird nachstehend mit weiteren Einzelheiten unter Bezug auf die beigefügten Zeichnungen näher erläutert. Die dargestellten Ausführungsformen stellen Beispiele dar, wie die erfindungsgemäße Entwässerungsrinne ausgestaltet sein kann.

In diesen zeigen,
- Fig. 1: eine perspektivische Ansicht einer Entwässerungsrinne nach einem bevorzugten erfindungsgemäßen Ausführungsbeispiel;
- Fig. 2: einen Querschnitt der Entwässerungsrinne nach Fig. 1 im Bereich des Ablaufstutzens;
- Fig. 3: eine perspektivische Ansicht eines Dichtungselements der Entwässerungsrinne nach Fig. 1;
- Fig. 4: einen Querschnitt der Entwässerungsrinne nach Fig. 1 mit dargestelltem Dichtungselement nach Fig. 3;
- Fig. 5: eine perspektivische Ansicht einer Entwässerungsrinne nach einem weiteren erfindungsgemäßen Ausführungsbeispiel;
- Fig. 6: einen Querschnitt der Entwässerungsrinne nach Fig. 5 im Bereich des Ablaufstutzens;
- Fig. 7: eine perspektivische Ansicht der Entwässerungsrinne nach Fig. 5 mit vollständig eingesetzten weiteren Rinnenabdeckelementen; und
- Fig. 8: einen Querschnitt der Entwässerungsrinne nach Fig. 5 bzw. Fig. 7.

Nachfolgend werden für gleiche bzw. gleichwirkende Teile dieselben Bezugsziffern verwendet.

Fig. 1 zeigt eine Entwässerungsrinne 10 nach einem erfindungsgemäßen Ausführungsbeispiel, die bevorzugt als Duschrinne in Duscheinrichtungen zum Einsatz kommt. Im Folgenden wird die Entwässerungsrinne 10 generell als Duschrinne 10 bezeichnet. Konkret ist in Fig. 1 eine Duschrinne 10 für eine Einzeldusche gezeigt. Fig. 5 hingegen zeigt eine Duschrinne 10 für eine Sammeldusche, bei der mehrere Duschplätze nebeneinander vorgesehen sind. Später wird auf den Unterschied zwischen den beiden Duschrinnen 10 eingegangen.

Die Duschrinne 10 gemäß Fig. 1 umfasst einen sich in einer Längsrichtung v erstreckenden Rinnenkörper 11 mit einem ersten Rinnenabschnitt 12 und einem darüberliegenden zweiten Rinnenabschnitt 15. Generell weist der Rinnenkörper 11 eine Längsachse als Rinnenmitte auf, zu der parallel die Längsrichtung v des Rinnenkörpers 11 verläuft. Der erste Rinnenabschnitt 11 weist einen Boden 13 und zwei in Längsrichtung v verlaufende Seitenwände 14 auf, die an dem Boden 13 einander gegenüber angeordnet sind.

Des Weiteren weist der erste Rinnenabschnitt 12 zwei Stirnwände 34, die an jeweils einer Breitseite des Bodens 13 einander gegenüber angeordnet sind. Die Breitseiten des Bodens 13 verlaufen quer zur Längsrichtung v des Rinnenkörpers 11. Die beiden Seitenwände 14 sind an den Längsseiten des Bodens 13 angeordnet. Die beiden Seitenwände 14 verlaufen parallel. Wie beispielsweise in Fig. 2 zu sehen ist, sind die Seitenwände 14, insbesondere in Einbaulage, vertikal angeordnet. Es ist möglich, dass die Seitenwände 14 alternativ angewinkelt verlaufen können.

Die beiden Seitenwände 14, die beiden Stirnwände 34 und der Boden 13 begrenzen einen Innenraum 35 des ersten Rinnenabschnitts 12. In dem ersten Rinnenabschnitt 12, konkret in dessen Innenraum 35 sind zwei Wärmetauschereinheiten 100 zur Wärmerückgewinnung und eine Siphoneinheit 200 zur Geruchsabdichtung angeordnet, auf die später eingegangen wird.

Der Rinnenkörper 11 umfasst ferner einen Ablaufstutzen 36, durch den abzuführende Flüssigkeit, insbesondere Duschwasser, ableitbar ist. Im Folgenden wird die Flüssigkeit allgemein als Duschwasser bezeichnet. Wie in den Fig. 1 und 2 erkennbar, ist der Ablaufstutzen 36 an einer der beiden Seitenwände 14 außen angeordnet. Der Ablaufstutzen 36 ist von der Seitenwand 14 des ersten Rinnenabschnitts 12, insbesondere seitlich, abstehend vorgesehen. Alternativ kann der Ablaufstutzen 36 an einer der Stirnwände 34 seitlich abstehend angeordnet sind oder an dem Boden 13 nach unten ausgerichtet angeordnet sein.

Der Ablaufstutzen 36 ist mit dem Innenraum 35 des ersten Rinnenabschnitts 12 fluidverbunden. Konkret ist der Ablaufstutzen 36 totraumfrei an der Seitenwand 14 angeordnet. Das bedeutet, dass beim Ableiten des Duschwassers durch den Ablaufstutzen 36 in dem Innenraum 35 des ersten Rinnenabschnitts 12 kein durch den Ablaufstutzen 36 bedingter Wasserrückstand verbleibt.

Der zweite Rinnenabschnitt 15 grenzt an den ersten Rinnenabschnitt 12 obenliegend an. Der zweite Rinnenabschnitt 15 weist einen Aufnahmebereich 16 zur Aufnahme eines Rinnenabdeckelements 17 auf. Der Aufnahmebereich 16 ist ein Teil des zweiten Rinnenabschnitts 15 und liegt somit ebenfalls oberhalb des ersten Rinnenabschnitts 12. In Fig. 2 ist gezeigt, dass die Seitenwände 14 des ersten Rinnenabschnitts 12 in Seitenwände 37 des zweiten Rinnenabschnitts 15 kontinuierlich übergehen. Die Seitenwände 14, 37 der beiden Rinnenabschnitte 12, 15 sind einstückig ausgebildet. Die Seitenwände 37 begrenzen den Aufnahmebereich 16 für das Rinnenabdeckelement 17 seitlich, insbesondere entlang der Längsrichtung v des Rinnenkörpers 11. Die Seitenwände 37 können somit als Teil des Aufnahmebereichs 16 angesehen werden.

Der Rinnenkörper 11 weist ferner einen Rinnenflansch 27 auf, der einen die Seitenwände 34 und Stirnseiten des Aufnahmebereichs 16 umlaufenden Kragen bildet. Der Kragen steht seitlich von den Seitenwänden 34 und den Stirnseiten ab und ermöglicht so den Anschluss einer Bodenfläche, bspw. eines Duschbodens.

Wie in den Fig. 2 und 4 erkennbar ist, weist der der Aufnahmebereich 16 des zweiten Rinnenabschnitts 15 quer zur Längsrichtung v eine äußere Breite x auf, die kleiner als eine innere Breite y des ersten Rinnenabschnitts 12 ist. Die äußere Breite x des Aufnahmebereichs 16 ist der Abstand zwischen den beiden Außenseiten der Seitenwände 37 des Aufnahmebereichs 16. Die innere Breite y des ersten Rinnenabschnitts 12 ist der Abstand zwischen den beiden Innenseiten der Seitenwände 14 des ersten Rinnenabschnitts 12. Mit anderen Worten entspricht die innere Breite y des ersten Rinnenabschnitts 12 der lichten Weite des Innenraums 35 des ersten Rinnenabschnitts 12.

Der Querschnitt des Rinnenkörpers 11 ist daher flaschenförmig, insbesondere flaschenhalsförmig.

Aus den Fig. 2 und 4 geht hervor, dass der Rinnenkörper 11 zwei in Längsrichtung v verlaufende Hinterschneidungen 18 umfasst, woraus das vorstehend beschriebene Breitenverhältnis zwischen dem Aufnahmebereich 16 und dem ersten Rinnenabschnitt 12 resultiert. Jeweils eine Hinterschneidung 18 ist auf der Seite jeweils einer der in Längsrichtung v verlaufenden Seitenwände 14 des ersten Rinnenabschnitts 12 ausgebildet. Die Hinterschneidungen 18 sind zur Rinnenmitte hin verlaufende Einformungen des Rinnenkörpers 11, die vertikal zwischen dem ersten und dem zweiten Rinnenabschnitt 12, 15 ausgebildet sind. Konkret ist die jeweilige Einformung in einem Übergang zwischen der Seitenwände 14 des ersten Rinnenabschnitts 12 und der Seitenwand 37 des zweiten Rinnenabschnitts 15 ausgebildet.

Die Hinterschneidungen 18 sind derart ausgebildet, dass der Aufnahmebereich 16 des zweiten Rinnenabschnitts 15 quer zur Längsrichtung v innerhalb der beiden Seitenwände 14 des ersten Rinnenabschnitts 12 angeordnet ist. Konkret sind die Hinterschneidungen 18 so ausgebildet, dass die beiden Seitenwände 37 des zweiten Rinnenabschnitts 15, insbesondere des Aufnahmebereichs 16, quer zur Längsrichtung v innerhalb der beiden Seitenwände 14 des ersten Rinnenabschnitts 12 liegen. Die Hinterschneidungen 18 befinden sich teilweise zwischen dem ersten Rinnenabschnitt 12 und dem Rinnenflansch 27, insbesondere dem Kragen.

Ebenfalls geht aus den Fig. 2 und 4 hervor, dass der Aufnahmebereich 16 des zweiten Rinnenabschnitts 15 zwei sich zur Rinnenmitte hin ersteckende Schultern 21 zur Auflage des Rinnenabdeckelements 17 umfasst, die durch die Hinterschneidungen 18 gebildet sind. Konkret bilden die Schultern 21 den oberen Abschnitt der Hinterschneidungen 18. Die Schultern 21 weisen jeweils eine Auflagefläche 22 auf, die zur Rinnenmitte hin abfallend ausgebildet ist.

Gemäß den Fig. 1, 2 und 4 umfasst die Duschrinne 10 ein Rinnenabdeckelement 17, das in dem Aufnahmebereich 16 des zweiten Rinnenabschnitts 15 angeordnet ist. Das Rinnenabdeckelement 17 weist an dessen Längsseiten jeweils einen zur Rinnenmitte hin schrägverlaufenden Rand 29 auf. Das Rinnenabdeckelement 17 liegt über den Rand 29 an den Schultern 21 des Aufnahmebereichs 16 des zweiten Rinnenabschnitts 15 auf. Der Rand 29 ist an dem Rinnenabdeckelement 17 umlaufend ausgebildet. Der Rand 29 und die Schultern 21 sind komplementär ausgebildet. Der Rand 29 verläuft parallel zu den Auflageflächen 22 der Schultern 21.

An dem Rand 29 des Rinnenabdeckelements 17 ist ein Dichtungselement 32 angeordnet. Das Dichtungselement 32 ist in dem vorliegenden Fall auf ein freies Ende des Randes 29 aufgesteckt. Dies ist in Fig. 4 gut erkennbar. Das Dichtungselement 32 ist elastisch komprimierbar ausgebildet. Das Dichtungselement 32 kann beispielsweise aus Gummi oder dergleichen sein. Das Dichtungselement 32 weist eine Lippe 39 auf, die zwischen dem Rand 29 des Rinnenabdeckelements 17 und der Auflagefläche 22 der Schultern 21 des Aufnahmebereichs 16 angeordnet ist.

Das Dichtungselement 32 als Einzelteil ist in Fig. 3 gezeigt. Darin ist zu sehen, dass das Dichtungselement 32 rahmenförmig ausgebildet ist. Das Dichtungselement 32 ist umlaufend geschlossen. Dadurch kann das Dichtungselement 32 auch an den Stirnseiten des Rinnenabdeckelements 17 angeordnet sein. Der Rand 29 des Rinnenabdeckelements 17 ist dazu auch den Stirnseiten vorgesehen. Daraus ergibt sich eine besonders dichte Verbindung zwischen den Rinnenabdeckelement 17 und dem Aufnahmebereich 16, insbesondere den Schultern 21, des zweiten Rinnenabschnitts.

Um den Rand 29 des Rinnenabdeckelements 17 gegen die Schultern 21 des zweiten Rinnenabschnitts 15 zu verspannen, sind zwei nicht dargestellte Verriegelungseinrichtungen vorgesehen, die in nicht dargestellte stirnseitige Ausnehmungen des Rinnenabdeckelements 17 sowie des ersten und/oder zweiten Rinnenabschnitts 12, 15 eingreifen. Die Verriegelungseinrichtungen sind so ausgebildet, dass der Rand 29 des Rinnenabdeckelements 17 gegen die Schultern 21 gepresst und somit die dazwischenliegende Lippe 39 des Dichtungselements 32 zusammengepresst wird. Durch die Verriegelungseinrichtungen ist das Rinnenabdeckelement 17 an dem Rinnenkörper 11 befestigt.

Gemäß den Fig. 2 und 4 weist das Rinnenabdeckelement 17 einen Kanal 28 auf, der mit dem Innenraum 35 des ersten Rinnenabschnitts 12 fluidverbunden ist. Durch den Kanal 28 fließt im Betrieb abzuführendes Duschwasser in den Innenraum 35 des ersten Rinnenabschnitts 12. Der Kanal 28 umfasst einen Fortsatz 42 mit einem Durchgang 43, der in den ersten Rinnenabschnitt 12 ragt. Der Durchgang 43 des Kanals 42 ist schlitzförmig ausgebildet. Mit anderen Worten ist der Durchgang 43 ein länglicher Schlitz, der in Längsrichtung v verläuft. Der Durchgang 43 kann sich über die gesamte Länge in Längsrichtung v des Rinnenabdeckelements 17 erstrecken.

Das Rinnenabdeckelement 17 ist im Wesentlichen oben bündig in dem zweiten Rinnenabschnitt 15 aufgenommen. Mit anderen Worten schließt das Rinnenabdeckelement 17 annähernd bündig mit einer Oberkante der Seitenwände 34 des Aufnahmebereichs 16 ab. Aus den Fig. 2 und 4 geht hervor, dass das Rinnenabdeckelement 17 Teil einer Siphoneinheit 200 zur geruchsabschirmenden Abdichtung des Innenraums 35 des ersten Rinnenabschnitts 12 gegen den zweiten Rinnenabschnitt 15 ist.

Die Duschrinne 10 weist somit eine Siphoneinheit 200 auf. Die Siphoneinheit 200 umfasst einen Siphontopf 33, wobei das Rinnenabdeckelement 17 in den Siphontopf 33 zur Bildung eines Siphons ragt. Konkret ragt der Fortsatz 42 des Kanals 28 des Rinnenabdeckelements 17 in den Siphontopf 33 derart, dass eine Unterkante 44 des Fortsatzes 42 eine Überlaufkante 45 des Siphontopfs 33 unterragt. Dadurch ist im Betrieb sowie nach erstmaligem Betrieb auch bei Nicht-Benutzung der Duschrinne 10 ein ständig stehender Flüssigkeitsspiegel, insbesondere Wasserspiegel, in dem Siphontopf 33 ausgebildet oder ausbildbar.

Die Fig. 1, 2 und 3 zeigen ferner, dass die Duschrinne 10 ein Siebelement 31 aufweist, das in eine Vertiefung 19 des Rinnenabdeckelements 17 eingesetzt ist. Die Vertiefung 19 erstreckt sich in Längsrichtung v des Rinnenkörpers 11. Im Bereich der Längsenden der Vertiefung 19 ist jeweils eine der stirnseitigen Ausnehmungen zur Aufnahme der Verriegelungseinrichtung angeordnet. Die stirnseitigen Ausnehmungen sind in Einbaulage unterhalb des Siebelelements 31 angeordnet. Das Siebelement 31 überdeckt neben dem Kanal 28 auch die stirnseitigen Ausnehmungen des Rinnenabdeckelements 17.

Das Rinnenabdeckelement 17 weist im Übergang von einer nach oben ausgerichteten Oberfläche 46 zu der Vertiefung 19 eine Rundung, insbesondere eine abgerundete Kante, auf. Dies stellt ein angenehmes Gefühl beim Betreten der Abdeckung sicher.

Das Siebelement 31 dient vorwiegend als Haarsieb, kann aber auch andere Verschmutzungen vor dem Eintritt in den darunterliegenden Innenraum 35 des ersten Rinnenabschnitts 12 zurückhalten. Das Siebelement 31 kann ein Rost sein. Das Siebelement 31 weist eine Vielzahl von Durchgangsöffnungen 47 auf, durch die Duschwasser in den darunterliegenden Kanal 28 einfließt. Das Siebelement 31 kann U-Profil-förmig ausgebildet sein. Alternativ kann das Siebelement 31 ein Flachmaterial sein. Andere Formen des Siebelements 31 sind möglich.

Die Durchgangsöffnungen 47 sind in Fig. 1 in Bezug auf die Längsrichtung v als schräge Schlitze ausgebildet. Alternativ oder zusätzlich können die Durchgangsöffnungen 47 runde Öffnungen umfassen bzw. sein. Andere Formen sind möglich.

Die Fig. 2 und 4 zeigen des Weiteren, dass die Duschrinne 10 zwei Wärmetauschereinheiten 100 zur Wärmerückgewinnung aufweist, die im Innenraum 35 des ersten Rinnenabschnitts 12 angeordnet sind. Im Betrieb umströmt das abzuführende Duschwasser die Wärmetauschereinheiten 100 direkt umströmt. Die Wärmetauschereinheiten 100 stehen im Betrieb mit dem abzuführenden Duschwasser somit in direktem Kontakt. Wie in den Fig. 2 und 4 ersichtlich ist, sind die Wärmetauschereinheiten 100 in Strömungsrichtung der Siphoneinheit 200 nachgeschaltet.

Die Wärmetauschereinheiten 100 weisen jeweils einen (als Black Box dargestellten) Wärmeübertagungsabschnitt 101 für ein Wärmeübertragungsmedium auf. Der Wärmeübertragungsabschnitt 101 kann mehrere Rohre umfassen, die miteinander verbunden sind, wobei in den Rohren das Wärmeübertragungsmedium fließen kann. Denkbar sind alternativ oder zusätzlich auch, Profilrohre, Kanäle oder dergleichen.

Die Wärmetauschereinheiten 100 sind jeweils zwischen der Siphoneinheit 200 und einer der Seitenwände 14 des ersten Rinnenabschnitts 12 angeordnet. Konkreter ist der Wärmeübertragungsabschnitt 101 der jeweiligen Wärmetauschereinheit 100 zwischen einer der Seitenwände 14 und dem Siphontopf 33 angeordnet. Die Wärmetauscherabschnitte 101 verlaufen in Längsrichtung v des Rinnenkörpers 11.

Fig. 1 und 2 zeigen, dass die Wärmetauschereinheiten 100 jeweils einen Vorlaufanschluss 102 und einen Rücklaufanschluss 103 umfassen. Der Vorlaufanschluss 102 und der Rücklaufanschluss 103 sind an der der entsprechenden Wärmetauschereinheit 100 zugeordneten Seitenwand 14 des ersten Rinnenabschnitts 12 angeordnet. Durch den Vorlauf- bzw. Rücklaufanschluss 102, 103 gelangt das Wärmeübertragungsmedium in den Wärmetauscherabschnitt 101, um Wärme von dem in dem Innenraum 35 des ersten Rinnenabschnitt 12 fließenden Duschwasser aufzunehmen.

Die Fig. 5 bis 8 zeigen eine Duschrinne 10 nach einem weiteren erfindungsgemäßen Ausführungsbeispiel, die im Unterschied zur Duschrinne 10 gemäß den Fig. 1 bis 4 zusätzlich einen dritten Rinnenabschnitt 23 aufweist, der an den zweiten Rinnenabschnitt 15 oberhalb anschließt. Der dritte Rinnenabschnitt 23 ist Teil des Rinnenkörpers 11. Der zweite Rinnenabschnitt 15 ist dabei zwischen dem ersten und dritten Rinnenabschnitt 12, 23 angeordnet. Wie in den Fig. 6 und 8 in dem dargestellten Querschnitt der Duschrinne 10 gut erkennbar, bildet der dritte Rinnenabschnitt 23 einen Zulauf 24 mit einem Gefälle für das abzuführende Duschwasser. Der Zulauf 24 erstreckt sich der sich in beidseitiger Längsrichtung v über den ersten und zweiten Rinnenabschnitt 12, 15 hinaus. Mit anderen Worten ist der Zulauf 24 länglich ausgebildet, wobei dieser ein Gefälle zum Aufnahmebereich 16 des zweiten Rinnenabschnitts 15 und somit zum Rinnenabdeckelement 17 hin aufweist. Der dritte Rinnenabschnitt 23 umfasst einen weiteren Aufnahmebereich 38, in dem mehrere weitere Rinnenabdeckelemente 25 angeordnet sind. Konkret nimmt der weitere Aufnahmebereich 38 mehrere Rostelemente 26 auf, die nebeneinander in dem Aufnahmebereich 38 entnehmbar angeordnet sind (siehe Fig. 7 und 8). Fig. 5 und 6 zeigen beispielsweise einen Zustand, bei dem eines der Rostelemente 26 aus dem weiteren Aufnahmebereich 38 entnommen ist. Es ist möglich, dass die Duschrinne 10 gemäß Fig. 5 bis 8 auch nur ein einziges Rostelement 26 aufnimmt.

In den Fig. 5 und 6 ist zu sehen, dass das Rinnenabdeckelement 17 der Duschrinne 10, anders als die Duschrinne 10 gemäß den Fig. 1 bis 4, zwei stirnseitige Ausnehmungen 41 für Verriegelungseinrichtungen aufweist, die außerhalb der Vertiefung 19 angeordnet sind. Mit anderen Worten sind die stirnseitigen Ausnehmungen 41 bei der Duschrinne 10 gemäß Fig. 5 von den Siebelement 31 nicht überdeckt. Alternativ können die stirnseitigen Ausnehmungen 41 für die Verriegelungseinrichtung bei der Duschrinne 10 gemäß Fig. 5 bis 8, wie bei der Duschrinne 10 gemäß Fig. 1 bis 4 in der Vertiefung 19 versenkt angeordnet sein.

Ein weiterer Unterschied der Duschrinne 10 gemäß den Fig. 5 bis 8 zu der Duschrinne 10 gemäß den Fig. 1 bis 4 besteht darin, dass der Rinnenflansch 27 nicht an dem Aufnahmebereich 16 des zweiten Rinnenabschnitts 15 angeordnet sind, sondern an dem weiteren Aufnahmebereich 38 des dritten Rinnenabschnitts 23. Der Rinnenflansch 27 bildet einen die Seitenwände 49 und Stirnseiten des weiteren Aufnahmebereichs 38 umlaufenden Kragen. Der Kragen steht seitlich von den Seitenwänden 49 und den Stirnseiten ab und ermöglich so den Anschluss einer Bodenfläche, bspw. eines Duschbodens.

An dieser Stelle wird darauf hingewiesen, dass die Merkmale der beiden vorstehend erläuterten Ausführungsbeispiele der Duschrinne 10 frei untereinander kombinierbar sind.

### Bezuaszeichenliste

- 10: Entwässerungsrinne, Duschrinne
- 11: Rinnenkörper
- 12: erster Rinnenabschnitt
- 13: Boden
- 14: Seitenwand des ersten Rinnenabschnitts
- 15: zweiter Rinnenabschnitt
- 16: Aufnahmebereich
- 17: Rinnenabdeckelement
- 18: Hinterschneidung
- 19: Vertiefung
- 21: Schulter
- 22: Auflagefläche
- 23: dritter Rinnenabschnitt
- 24: Zulauf
- 25: weiteres Rinnenabdeckelement
- 26: Rost
- 27: Rinnenflansch
- 28: Kanal
- 29: Rand
- 31: Siebelement
- 32: Dichtungselement
- 33: Siphontopf
- 34: Stirnwand
- 35: Innenraum des ersten Rinnenabschnitts
- 36: Ablaufstutzen
- 37: Seitenwände des zweiten Rinnenabschnitts
- 38: weiterer Aufnahmebereich
- 39: Lippe des Dichtungselements
- 41: stirnseitige Ausnehmungen
- 42: Fortsatz des Kanals
- 43: Durchgangs des Kanals
- 44: Unterkante des Fortsatzes
- 45: Überlaufkante
- 46: Oberfläche
- 47: Durchgangsöffnungen
- 100: Wärmetauschereinheit
- 101: Wärmeübertragungsabschnitt
- 102: Vorlaufanschluss
- 103: Rücklaufanschluss
- 200: Siphoneinheit
- v: Längsrichtung
- x: äußere Breite des zweiten Rinnenabschnitts
- y: Breite des ersten Rinnenabschnitts

## Patentansprüche

1. Entwässerungsrinne (10) für Sanitäreinrichtungen, insbesondere Duschrinne für Duscheinrichtungen, mit einem sich in einer Längsrichtung (v) erstreckenden Rinnenkörper (11) umfassend:
- wenigstens einen ersten Rinnenabschnitt (12), der einen Boden (13) und wenigstens zwei an dem Boden (13) einander gegenüber angeordnete Seitenwände (14) aufweist, wobei der erste Rinnenabschnitt (12) dazu angepasst ist, wenigstens eine Wärmetauschereinheit (100) zur Wärmerückgewinnung aufzunehmen; und
- wenigstens einen zweiten Rinnenabschnitt (15) mit einem Aufnahmebereich (16) zur Aufnahme eines Rinnenabdeckelements (17), der an den ersten Rinnenabschnitt (12) oberhalb angrenzt,
**dadurch gekennzeichnet, dass**
der Rinnenkörper (11) wenigstens eine Hinterschneidung (18) aufweist, durch die der Aufnahmebereich (16) des zweiten Rinnenabschnitts (15) quer zur Längsrichtung (v) innerhalb wenigstens einer der Seitenwände (14), insbesondere beider Seitenwände (14), des ersten Rinnenabschnitts (12) angeordnet ist.

2. Entwässerungsrinne (10) nach Anspruch 1,
**dadurch gekennzeichnet, dass**
der Aufnahmebereich (16) des zweiten Rinnenabschnitts (15) quer zur Längsrichtung (v) eine äußere Breite (x) aufweist, die kleiner als eine Breite (y), insbesondere innere und/oder äußere Breite, des ersten Rinnenabschnitts (12) ist.

3. Entwässerungsrinne (10) nach Anspruch 1 oder 2,
**dadurch gekennzeichnet, dass**
die Hinterschneidung (18) eine zur Rinnenmitte hin verlaufende Einformung des Rinnenkörpers (11) ist, die zwischen dem ersten und dem zweiten Rinnenabschnitt (12, 15) ausgebildet ist.

4. Entwässerungsrinne (10) nach einem der vorhergehenden Ansprüche, **dadurch gekennzeichnet, dass**
der Aufnahmebereich (16) des zweiten Rinnenabschnitts (15) wenigstens eine sich zur Rinnenmitte hin ersteckende Schulter (21) zur Auflage des Rinnenabdeckelements (17) umfasst und/oder dass die Schulter (21) durch die Hinterschneidung (18) gebildet ist und wenigstens eine Auflagefläche (22) aufweist, die zur Rinnenmitte hin schräg verlaufend ausgerichtet ist.

5. Entwässerungsrinne (10) nach einem der vorhergehenden Ansprüche, **dadurch gekennzeichnet, dass**
der Rinnenkörper (11) wenigstens einen dritten Rinnenabschnitt (23) aufweist, der an den zweiten Rinnenabschnitt (15) oberhalb anschließt, wobei der zweite Rinnenabschnitt (15) zwischen dem ersten und dritten Rinnenabschnitt (12, 23) angeordnet ist und/oder dass der dritte Rinnenabschnitt (23) wenigstens einen Zulauf (24), insbesondere mit einem Gefälle, für die abzuführende Flüssigkeit bildet, der sich in Längsrichtung (v) wenigstens über den ersten und/oder zweiten Rinnenabschnitt (12, 15) hinauserstreckt.

6. Entwässerungsrinne (10) nach Anspruch 5,
**dadurch gekennzeichnet, dass**
der dritte Rinnenabschnitt (23) wenigstens einen weiteren Aufnahmebereich (38) für wenigstens ein weiteres Rinnenabdeckelement (25), insbesondere einen Rost (26), umfasst und/oder dass wenigstens ein Rinnenflansch (27), insbesondere einen Anschlusskragen, zum Anschließen einer zur entwässernden Oberfläche an dem Aufnahmebereich (16) des zweiten Rinnenabschnitts (15) und/oder an dem weiteren Aufnahmebereich des dritten Rinnenabschnitts (23) außenumlaufend angeordnet ist, wobei die Hinterschneidung (18), insbesondere die Schulter (21), des Rinnenkörpers zumindest abschnittsweise zwischen dem Rinnenflansch (27) und dem ersten Rinnenabschnitt (12) ausgebildet ist.

7. Entwässerungsrinne (10) nach einem der vorhergehenden Ansprüche, **gekennzeichnet durch,**
wenigstens ein Rinnenabdeckelement (17), das in dem Aufnahmebereich (16) des zweiten Rinnenabschnitts (15) aufgenommen ist und einen Kanal (28) aufweist, der mit dem ersten Rinnenabschnitt (12) fluidverbunden ist.

8. Entwässerungsrinne (10) nach Anspruch 7,
**dadurch gekennzeichnet, dass**
das Rinnenabdeckelement (17) wenigstens einen zur Rinnenmitte hin schrägverlaufenden Rand (29) aufweist, der in dem Aufnahmebereich (16) des zweiten Rinnenabschnitts (15) an der Schulter (21), insbesondere der Auflagefläche (22), aufliegt und/oder dass der schrägverlaufende Rand (29) zur Schulter (21) des zweiten Rinnenabschnitts (15) komplementär ausgebildet ist.

9. Entwässerungsrinne (10) nach einem der Ansprüche 7 oder 8,
**dadurch gekennzeichnet, dass**
das Rinnenabdeckelement (17) über dem Kanal (28) wenigstens eine Vertiefung (19) aufweist, in der wenigstens ein Siebelement (31), insbesondere ein Haarsieb, eingesetzt ist.

10. Entwässerungsrinne (10) nach einem der vorhergehenden Ansprüche, **dadurch gekennzeichnet, dass**
wenigstens ein Dichtungselement (32) zwischen dem Rand (29) des zweiten Rinnenabschnitts (15) und der Schulter (21) des zweiten Rinnenabschnitts (15) angeordnet ist und/oder dass das
Rinnenabdeckelement (17) durch wenigstens eine Verriegelungseinrichtung gegen die Schulter (21) des zweiten Rinnenabschnitts (15) zum Verpressen des/eines Dichtungselements (32) verspannbar oder verspannt ist.

11. Entwässerungsrinne (10) nach einem der Ansprüche 7 bis 10,
**gekennzeichnet durch,**
wenigstens eine Siphoneinheit (200) mit einem Siphontopf (33), wobei das Rinnenabdeckelement (17) in den Siphontopf (33) zur Bildung eines Siphons ragt.

12. Entwässerungsrinne (10) nach einem der vorhergehenden Ansprüche, **gekennzeichnet durch,**
wenigstens eine Wärmetauschereinheit (100), die in dem Rinnenkörper (11) derart angeordnet ist, dass im Betrieb eine abzuführende Flüssigkeit die Wärmetauschereinheit (100) zumindest abschnittsweise, insbesondere direkt, umströmt.

13. Entwässerungsrinne (10) nach Anspruch 12,
**dadurch gekennzeichnet, dass**
die Wärmetauschereinheit (100) wenigstens einen Wärmeübertragungsabschnitt (101), insbesondere wenigstens ein Kanalelement für ein Wärmeübertragungsmedium, aufweist, der in Längsrichtung (v) entlang wenigstens einer der Seitenwände (14) des Rinnenkörpers (11) zumindest abschnittsweise verläuft und/oder dass die Wärmetauschereinheit (100) wenigstens einen Vorlaufanschluss (102) und wenigstens einen Rücklaufanschluss (103) umfasst, wobei der Vorlaufanschluss (102) und/oder der Rücklaufanschluss (103) an einer Stirnwand (34) des Rinnenkörpers (11) oder einer der Seitenwände (14) des Rinnenkörpers (11) angeordnet ist.

14. Entwässerungsrinne (10) nach einem der vorhergehenden Ansprüche, **dadurch gekennzeichnet, dass**
der Rinnenkörper (11) wenigstens einen Ablaufstutzen (36) für die abzuführende Flüssigkeit aufweist, der an einer Stirnwand (34) des Rinnenkörpers (11) oder einer der Seitenwände (14) des Rinnenkörpers (11) oder an dem Boden (13) des Rinnenkörpers (11) angeordnet ist.

15. Verwendung einer Entwässerungsrinne (10) nach einem der vorhergehenden Ansprüche, in einer Sanitäreinrichtung, insbesondere einer Duscheinrichtung, wobei die Entwässerungsrinne (10) in einen Boden, insbesondere Duschboden, derart eingesetzt ist, dass im Gebrauch der Sanitäreinrichtung abzuführende Flüssigkeiten durch die Entwässerungsrinne (10) abläuft, wobei durch wenigstens eine Wärmetauschereinheit (100) eine Wärmerückgewinnung erfolgt.
